# EUROPÄISCHE PATENTSCHRIFT

(11) **EP 0 716 923 B1**
(45) Veröffentlichungstag und Bekanntmachung des Hinweises auf die Patenterteilung: **18.03.1998**
(21) Anmeldenummer: 95119888.6
(22) Anmeldetag: 16.12.1995
(51) Int. Cl.: B41F 31/08, B41L 27/10

(54) **Vorrichtung zur Versorgung eines Druckmaschinenfarbwerks mit Farbe**
Device for the ink-supply of an inking device of a printing machine
Dispositif pour alimenter d'encre l'encrier d'une machine à imprimer

(30) Priorität: 16.12.1994 DE 9420159 U
(43) Veröffentlichungstag der Anmeldung: 19.06.1996
(73) Patentinhaber: BVS Beratung Verkauf Service Grafische Technik GmbH, D-86391 Stadtbergen (DE)
(72) Erfinder: Arens, Hans, D-89195 Staig-Steinberg (DE)
(74) Vertreter: Munk, Ludwig, Dipl.-Ing.

(56) Entgegenhaltungen:
- EP-A- 0 295 606
- DE-A- 3 714 160
- DE-A- 4 112 033
- DE-A- 4 310 282
- DE-U- 1 950 236
- FR-A- 2 338 799

## Beschreibung

Die Erfindung betrifft eine Vorrichtung zur Versorgung eines Druckmaschinenfarbwerks mit Farbe mit einer die Farbe enthaltenden Kartusche und mit einem dieser zugeordneten Auspreßaggregat, wobei die Kartusche einen mit einem kolbenförmig verschiebbaren Boden und einem vorderen Auslaßstutzen versehenen Zylinder aufweist und in das Auspreßaggregat einsetzbar ist, das einen der Kartusche zugeordneten Aufnahmekanal aufweist, der einerseits an einem vorderen Kartuschenanschlag mit einer dem Auslaßstutzen zugeordneten Öffnung endet und andererseits mittels einer lösbar ansetzbaren Deckelkappe verschließbar ist, an die eine Druckluftleitung anschließbar ist.

Eine Anordnung dieser Art ist aus der EP-A 0 295 606 bekannt. Bei dieser bekannten Anordnung ist das Auspreßaggregat mit einem vorderen, die dem Auslaßstutzen der Kartusche zugeordnete Öffnung enthaltenden Stutzen versehen und mit diesem an eine Dosierpumpe angeschlossen. Der vordere Auslaßstutzen der Kartusche greift hier zwar in den vorstehend erwähnten Stutzen des Auspreßaggregats ein, kann aber wegen der Dosierpumpe durch diesen nicht hindurchgreifen. Die am hinteren Ende des Auspreßaggregats vorgesehene Deckelkappe ist zwar gegenüber dem Gehäuse des Auspreßaggregats abgedichtet, jedoch nicht gegenüber dem rückwärtigen Ende der Kartusche. Zudem wird der Ausschubkolben der Kartusche während des Betriebs permanent mit Druckluft beaufschlagt.

Bei der Anordnung gemäß EP-A 0 295 606 geht es nicht um den Fall, daß von einer bestimmten Farbe nur eine sehr Kleine Menge benötigt wird. Dies kommt aber bei der Herstellung farbiger Drucke vielfach vor.

In diesem Zusammenhang finden bereits Farbkartuschen Verwendung, die mittels einer Handhebelpresse ausgepreßt werden. Dies ist jedoch sehr ermüdend und kann dazu führen, daß die Kartuschen nicht vollständig entleert werden.

Hiervon ausgehend ist es daher die Aufgabe der vorliegenden Erfindung, eine Vorrichtung eingangs erwähnter Art zu schaffen, die die Verwendung von Farbkartuschen ermöglicht und dennoch eine hohe Bedienungsfreundlichkeit gewährleistet.

Diese Aufgabe wird erfindungsgemäß dadurch gelöst, daß bei der gattungsgemäßen Anordnung die vordere Öffnung des Auspreßaggregats vom Auslaßstutzen der Kartusche zum Austragen der Farbe durchsetzt ist, daß die Deckelkappe des Auspreßaggregats eine zum Eingriff mit dem rückwärtigen Rand der Kartusche bringbare Dichtung enthält und daß der Strömungsweg zur Beaufschlagung des Innenraums der Deckelkappe mit Druckluft mittels eines Ventils absperrbar ist.

Die erfindungsgemäßen Maßnahmen ergeben in vorteilhafter Weise eine kompakte Anordnung, die ohne nennenswerten Kraftaufwand bedienbar ist. Gleichzeitig ist sichergestellt, daß die Farbkartuschen einfach gewechselt werden können und eine Farbbeaufschlagung der Öffnung des Auspreßaggregats mit Farbe unterbleibt, was die Einfachheit des Kartuschenwechsels unterstützt. Die Verwendung von Druckluft zum Auspressen der Farbkartuschen und die Absperrbarkeit der Druckluftbeaufschlagung ergeben auch bei manueller Handhabung eine hohe Bedienungsfreundlichkeit und ermöglichen gleichzeitig eine einfache Integration der erfindungsgemäßen Vorrichtung in ein Druckmaschinenfarbwerk.

Vorteilhafte Ausgestaltungen und zweckmäßige Fortbildungen der übergeordneten Maßnahmen sind in den Unteransprüchen angegeben. So kann das Auspreßaggregat ein Zylindergehäuse aufweisen, auf das die Deckelkappe aufschraubbar ist. Diese Maßnahmen ergeben eine hohe Festigkeit. Das Zylindergehäuse kann dabei die hierin einsetzbare Kartusche umfangsseitig stützen. Zweckmäßig ist das Zylindergehäuse daher im Bereich seines der Kartusche zugeordneten Aufnahmekanals mit nach innen vorspringenden Stützrippen versehen. Hierbei ergibt sich lediglich eine linienförmige Anlage an der Kartusche, was das Ein- und Ausführen einer Kartusche beim Kartuschenwechsel erleichtert.

Eine weitere zweckmäßige Maßnahme kann darin bestehen, daß die Deckelkappe mit einem Anschlußstutzen für eine Druckluftleitung versehen ist. Dies ermöglicht in vorteilhafter Weise einen Anschluß an jede zur Verfügung stehende Druckluftquelle, beispielsweise ein Druckluftnetz mittels eines geeigneten Schlauchs.

Vorteilhaft kann die Deckelkappe einen den Anschlußstutzen umfassenden Kragen aufweisen, auf dem ein Ventil zum Absperren des den Anschlußstutzen durchsetzenden Strömungswegs angeordnet ist. Der genannte Kragen ergibt eine hohe Stabilität.

In weiterer Fortbildung der übergeordneten Maßnahmen kann das Zylindergehäuse wenigstens einen umfangsseitig vorgesehenen Halter aufweisen. Dieser kann zweckmäßig als Griff und/oder als Anbauorgan ausgebildet sein, das einen Anbau an einen maschinenseitigen Träger, beispielsweise an einen auf einer Traverse verschiebbar aufgenommenen Schlitten, ermöglicht.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung entnehmbar.

In der nachstehend beschriebenen Zeichnung zeigen:
- Figur 1: eine schematische Ansicht eines mit einer erfindungsgemäßen Vorrichtung versehenen Farbwerks,
- Figur 2: einen Schnitt durch die erfindungsgemäße Vorrichtung und
- Figur 3: eine Außenansicht der erfindungsgemäßen Vorrichtung.

Das der Figur 1 zugrunde liegende Farbwerk enthält einen zwischen einer Walze 1 und hiermit zusammenwirkenden Farbmessern 2 einstellbaren Farbspalt, dem ein Farbkasten 3 vorgeordnet ist. Durch die Walze 1 wird eine durch die Farbmesser 2 dosierbare Farbmenge abtransportiert. Zur Versorgung des Farbkastens 3 mit Farbe ist eine die Farbe enthaltene Kartusche 4 vorgesehen, die in ein oberhalb des Farbkastens 3 angeordnetes Auspreßaggregat 5 eingesetzt ist. Dieses ist hier an einem Schlitten 6 befestigt, der auf einer zur Walze 1 parallelen Traverse 7 verschiebbar im Farbwerksgestell aufgenommen ist, wodurch eine Verteilung der aus der Kartusche 4 ausgepreßten Farbe über die Länge der Walze 1 bzw. einer jeweils zu versorgenden Farbzone möglich ist.

Die Kartusche 4 enthält, wie am besten aus Figur 2 erkennbar ist, einen rohrförmigen, als Farbspeicher fungierenden Zylinder 8. Dieser ist vorne mit einer angesetzten Kappe 9 versehen, die einen Austragstutzen 10 aufweist, der mit einem abnehmbaren Steck-oder Schraubverschluß oder einfach mit einer abschneidbaren Spitze versehen sein kann. Der rückwärtige Verschluß des Zylinders 8 wird durch einen kolbenartig ausgebildeten und im Zylinder 8 angeordneten Boden 11 gebildet.

Das Auspreßaggregat 5 enthält ein Zylindergehäuse 12, in welches die Kartusche 4 einsetzbar ist. Das Zylindergehäuse 12, das als aus Kunststoff bestehender Spritzgußformling ausgebildet sein kann, ist hierzu mit einem der Kartusche 4 zugeordneten Aufnahmekanal 13 versehen. Die vordere Stirnwand des Zylindergehäuses 12 ist als Kartuschenanschlag 14 ausgebildet, der eine zentrale Öffnung aufweist, die so ausgebildet ist, daß nur der Ausbringstutzen 10 der Kartusche 4 in geöffnetem Zustand hindurchpaßt. Im dargestellten Beispiel ist die vordere Stirnwand des Zylindergehäuses 12 mit einem die zentrale Öffnung umfaßenden Kragen 15 versehen, der an seinem Ende einen äußeren Bund aufweist. Auf den Kragen 15 kann eine Gummitülle 16 aufgesteckt werden. Diese ist im dargestellten Beispiel als Winkeltülle ausgebildet, was eine Umlenkung des austretenden Farbstrangs ermöglicht. Dies kann bei horizontaler Anordnung der erfindungsgemäßen Vorrichtung von Vorteil sein.

Am hinteren Rand des Zylindergehäuses 12 ist dieses mit einem Gewinde versehen, auf das eine mit einem Gegengewinde versehene Deckelkappe 17 aufschraubbar ist. Die Deckelkappe 17, die ebenfalls als aus Kunststoff bestehender Spritzgußformling ausgebildet sein kann, besitzt eine hier durch einen umlaufenden Steg gebildete Nut, in die ein Dichtring 18 eingelegt ist. Dieser ist so angeordnet, daß er bei in Stellung gebrachter Deckelkappe 17 auf die hintere Stirnseite des Zylinders 8 der Kartusche 4 drückt und somit eine dichte Verbindung zwischen der Deckelkappe 17 und dem Zylinder 8 bewirkt.

Die Deckelkappe 17 ist rückwärtig mit einem Anschlußstutzen 19 versehen, der eine in den vom Dichtring 18 nach außen abgedichteten Raum mündende Bohrung enthält und auf den ein zu einer Druckluftquelle führender Druckluftschlauch aufsteckbar ist. Als Druckluftquelle kann das praktisch in jedem Druckereibetrieb vorhandene Druckluftnetz Verwendung finden. Der Anschlußstutzen 19 ist von einem Kragen 20 der Deckelkappe 17 umfaßt, auf dem ein Ventil 21 aufgenommen ist, durch das der den Anschlußstutzen 19 durchsetzende Strömungsweg auf- und absteuerbar ist. Das Ventil 21 ist mit einem Schaltknopf 22 für manuelle Betätigung versehen.

Durch Öffnen des Ventils wird der hinterhalb des kolbenförmigen Bodens 11 sich befindende, mittels des Dichtrings 18 nach außen abgedichtete Raum mit Druckluft beaufschlagt. Diese bewirkt eine Verschiebung des Kolbens nach vorne, das heißt in Auspreßrichtung, wodurch eine entsprechende Farbmenge über den Austragstutzen 10 ausgepreßt wird. Der Auspreßdruck wirkt nur auf die Kartusche 4 und die dichtend hiermit zusammenwirkende Deckelkappe 17. Das Zylindergehäuse 12 wird hiervon nicht beanssprucht. Dieses kann daher den kartuschenseitigen Zylinder 8 umfangsseitig stützen. Hierzu kann das Zylindergehäuse 12 im Bereich seines Innenumfangs mit nach innen vorspringenden, an den Enden zweckmäßig abgeschrägten Stützrippen 23 versehen sein. An diesen liegt der Zylinder 8 linienförmig an, was den Ein- und Ausfahrvorgang erleichtet.

Das Zylindergehäuse 12 ist, wie Figur 3 zeigt, außen mit zwei einander gegenüberliegenden, bügelförmigen Haltern 24 versehen. Diese können als Handgriff und/oder als Anbauteil dienen, mit dem eine Befestigung an einem Träger möglich ist. Bei dem der Figur 1 zugrunde liegenden Beispiel ist das Zylindergehäuse 12, wie oben schon angedeutet wurde, über einen der Halter 24 am Schlitten 6 befestigt. Der andere Halter 24 kann als Griff zum manuellen Verschieben der vorliegenden Anordnung entlang der Traverse 7 benutzt werden, wodurch eine Verteilung des von der Kartusche abgegebenen Farbstrangs auf eine größere Länge möglich ist. Bei der der Figur 1 zugrunde liegenden Vorrichtung ist die Anordnung so gewählt, daß der aus der Kartusche 4 ausgepreßte Farbstrang direkt auf den Umfang der Walze 1 gelangt und so durch diese zuverlässig zum Farbspalt zwischen der Walze 1 und dem Farbmesser 2 transportiert wird, was einen besonders sparsamen Farbverbrauch gewährleistet.

## Patentansprüche

1. Vorrichtung zur Versorgung eines Druckmaschinenfarbwerks mit Farbe mit einer die Farbe enthaltenden Kartusche (4) und mit einem dieser zugeordneten Auspreßaggregats, wobei die Kartusche (4) einen mit einem kolbenförmig verschiebbaren Boden (11) und einem vorderen Auslaßstutzen (10) versehenen Zylinder aufweist und in das Auspreßaggregat (5) einsetzbar ist, das einen der Kartusche (4) zugeordneten Aufnahmekanal (13) aufweist, der einerseits an einem vorderen Kartuschenanschlag (14) mit einer dem Auslaßstutzen (10) zugeordneten Öffnung endet und andererseits mittels einer lösbar ansetzbaren Deckelkappe (17) verschließbar ist, an die eine Druckluftleitung anschließbar ist, **dadurch gekennzeichnet, daß** die vordere Öffnung des Auspreßaggregats (5) vom Auslaßstutzen (10) der Kartusche (4) zum Austragen der Farbe durchsetzt ist, daß die Deckelkappe (17) des Auspreßaggregats (5) eine zum Eingriff mit dem rückwärtigen Rand der Kartusche (4) bringbare Dichtung (18) enthält und daß der Strömungsweg zur Beaufschlagung des Innenraums der Deckelkappe (17) mit Druckluft mittels eines Ventils (21) absperrbar ist.

2. Vorrichtung nach Anspruch 1, **dadurch gekennzeichnet, daß** das Auspreßaggregat (5) ein Zylindergehäuse (12) aufweist, auf das die Deckelkappe (17) aufschraubbar ist.

3. Vorrichtung nach einem der vorhergehenden Ansprüche, **dadurch gekennzeichnet, daß** der Kartuschenanschlag (14) einen vom Austragstutzen (10) durchsetzbaren Kragen (15) aufweist, an dem eine Tülle (16) festlegbar ist.

4. Vorrichtung nach einem der vorhergehenden Ansprüche, **dadurch gekennzeichnet, daß** die Dichtung als in einer umlaufenden Nut der Deckelkappe (17) angeordneter Dichtring (18) ausgebildet ist.

5. Vorrichtung nach einem der vorhergehenden Ansprüche, **dadurch gekennzeichnet, daß** die Deckelkappe (17) mit einem Anschluß-stutzen (19) für eine Druckluftleitung versehen ist.

6. Vorrichtung nach Anspruch 5**, dadurch gekennzeichnet, daß** der Anschlußstutzen (19) mittels des Ventils (21) absperrbar ist.

7. Vorrichtung nach einem der vorhergehenden Ansprüche 5 oder 6, **dadurch gekennzeichnet, daß** die Deckelkappe (17) einen den Anschlußstutzen (19) umfassenden Kragen (20) aufweist, auf dem das Ventil (21) aufgenommen ist.

8. Vorrichtung nach einem der vorhergehenden Ansprüche, **dadurch gekennzeichnet, daß** das Zylindergehäuse (12) im Bereich des Aufnahmekanals (13) nach innen vorspringende Stützrippen (23) aufweist.

9. Vorrichtung nach einem der vorhergehenden Ansprüche, **dadurch gekennzeichnet, daß** das Zylindergehäuse (12) wenigstens einen umfangsseitig vorgesehenen Halter (24) aufweist.

10. Vorrichtung nach Anspruch 9, **dadurch gekennzeichnet, daß** wenigstens ein Halter (24) als Griff ausgebildet ist.

11. Vorrichtung nach Anspruch 9 oder 10, **dadurch gekennzeichnet, daß** das Zylindergehäuse (12) mittels eines Halters (24) im Bereich eines Druckmaschinenfarbwerks anbringbar ist.

12. Vorrichtung nach einem der vorhergehenden Ansprüche, **dadurch gekennzeichnet, daß** das Zylindergehäuse (12) auf einem auf einer Traverse (7) verschiebbar aufgenommenen Schlitten (6) aufnehmbar ist.

13. Vorrichtung nach einem der vorhergehenden Ansprüche, **dadurch gekennzeichnet, daß** mittels der Kartusche (4) eine darunter sich befindende Farbwerkswalze (1) direkt beaufschlagbar ist.

## Claims

1. Device for supplying a printing machine inking unit with ink, with a cartridge (4) containing the ink and a feed unit assigned to the cartridge, wherein the cartridge (4) has a cylinder provided with a piston-shaped base (11) and a front outlet nozzle (10) and can be inserted in the feed unit (5) which has a locating channel (13) assigned to the cartridge (4) and having at one end a front cartridge stop (14) with an opening assigned to the outlet nozzle (10), while at the other end it may be sealed by means of a releasably-attachable cover cap (17), to which a compressed-air line may be connected, **characterized in that** the front opening of the feed unit (5) is penetrated by the outlet nozzle (10) of the cartridge (4) to deliver the ink, that the cover cap (17) of the feed unit (5) contains a seal (18) able to engage with the rear wall of the cartridge (4), and that the flow path for supplying compressed air to the interior of the cover cap (17) can be blocked off by means of a valve (21).

2. Device according to claim 1, **characterized in that** the feed unit (5) has a cylinder housing (12), on to which the cover cap (17) may be screwed.

3. Device according to any of the preceding claims, **characterized in that** the cartridge stop (14) has a collar (15) through which the delivery nozzle (10) may pass and to which a spout (16) may be attached.

4. Device according to any of the preceding claims, **characterized in that** the seal is in the form of a seal ring (18) mounted in a circumferential groove in the cover cap (17).

5. Device according to any of the preceding claims, **characterized in that** the cover cap (17) is provided with a connector (19) for a compressed-air line.

6. Device according to claim 5, c**haracterized in that** the connector (19) may be blocked off by means of the valve (21).

7. Device according to any of the preceding claims 5 or 6, **characterized in that** the cover cap (17) has a collar (20), on which the valve (21) is mounted, surrounding the connector (19).

8. Device according to any of the preceding claims, **characterized in that** the cylinder housing (12) has inwards projecting support ribs (23) in the area of the locating channel (13).

9. Device according to any of the preceding claims, **characterized in that** the cylinder housing (12) has one or more holders (24) on its periphery.

10. Device according to claim 9, **characterized in that** one or more of the holders (24) is designed as a handle.

11. Device according to claim 9 or 10, **characterized in that** the cylinder housing (12) may be attached by means of a holder (24) in the vicinity of a printing machine inking unit.

12. Device according to any of the preceding claims, **characterized in that** the cylinder housing (12) may be mounted on a slide (6), slidably mounted on a cross-beam (7).

13. Device according to any of the preceding claims, **characterized in that** an inking unit roller (1) located beneath the cartridge (4) may be acted upon directly by the latter.

## Revendications

1. Dispositif pour alimenter en encre un mécanisme d'encrage d'une machine à imprimer, comprenant une cartouche (4) contenant l'encre et un agrégat d'éjection attribué à la cartouche, dans lequel la cartouche (4) présente un cylindre muni d'un fond (11) apte à se déplacer à la manière d'un piston et une tubulure d'évacuation antérieure (10), et est à même de s'insérer dans l'agrégat d'éjection (5) qui présente un canal de réception (13) attribué à la cartouche (4), celui-ci se terminant contre une butée antérieure de la cartouche (14) avec une ouverture attribuée à la tubulure d'évacuation (10), d'une part, et étant apte à être fermé au moyen d'un couvercle (17) qui peut être appliqué de manière amovible, d'autre part, couvercle auquel peut être raccordé un conduit d'air sous pression, caractérisé en ce que l'ouverture antérieure de l'agrégat d'éjection (5) est traversée par la tubulure d'éjection (10) de la cartouche (4) pour évacuer la couleur, en ce que le couvercle (17) de l'agrégat d'éjection (5) contient un joint étanche (18) apte à venir se mettre en contact par enserrement avec le bord arrière de la cartouche (4) et en ce que la voie d'écoulement pour la sollicitation de l'espace interne du couvercle (17) avec de l'air sous pression peut être fermée au moyen d'une soupape (21).

2. Dispositif selon la revendication 1, caractérisé en ce que l'agrégat d'éjection (5) présente un logement de cylindre (12) sur lequel le couvercle (17) peut être vissé.

3. Dispositif selon l'une quelconque des revendications précédentes, caractérisé en ce que la butée de cartouche (14) présente un rebord (15) qui peut être traversé par la tubulure d'évacuation, rebord auquel peut être fixée une douille (16).

4. Dispositif selon l'une quelconque des revendications précédentes, caractérisé en ce que le joint étanche est réalisé sous forme d'un anneau d'étanchéité (18) disposé dans une rainure périphérique du couvercle (17).

5. Dispositif selon l'une quelconque des revendications précédentes, caractérisé en ce que le couvercle (17) est muni d'une tubulure de raccordement (19) pour un conduit d'air sous pression.

6. Dispositif selon la revendication 5, caractérisé en ce que la tubulure de raccordement (19) peut être fermée au moyen de la soupape (21).

7. Dispositif selon l'une quelconque des revendications précédentes 5 ou 6, caractérisé en ce que le couvercle (17) présente un rebord (21) entourant la tubulure de raccordement (19), sur lequel vient se disposer la soupape (21).

8. Dispositif selon l'une quelconque des revendications précédentes, caractérisé en ce que le logement de cylindre (12) présente des nervures de support (23) faisant saillie vers l'intérieur dans la zone du canal de réception (13).

9. Dispositif selon l'une quelconque des revendications précédentes, caractérisé en ce que le logement de cylindre (12) présente au moins un dispositif de retenue (24) prévu à la périphérie.

10. Dispositif selon la revendication 9, caractérisé en ce qu'au moins un dispositif de retenue (24) est réalisé sous forme de poignée.

11. Dispositif selon la revendication 9 ou 10, caractérisé en ce que le logement de cylindre (12) peut être amené, au moyen d'un dispositif de retenue (24), dans la zone d'un mécanisme d'encrage d'une machine à imprimer.

12. Dispositif selon l'une quelconque des revendications précédentes, caractérisé en ce que le logement de cylindre (12) peut venir s'appliquer sur un coulisseau (7) disposé de manière à pouvoir se déplacer sur une traverse (7).

13. Dispositif selon l'une quelconque des revendications précédentes, caractérisé en ce qu'un rouleau encreur (1) disposé en dessous de la cartouche (4) peut être sollicité directement au moyen de cette dernière.
